# EUROPÄISCHE PATENTSCHRIFT

(11) **EP 1 381 740 B1**
(45) Veröffentlichungstag und Bekanntmachung des Hinweises auf die Patenterteilung: **13.07.2005**
(21) Anmeldenummer: 02766572.8
(22) Anmeldetag: 25.04.2002
(51) Int. Cl.: E04C 2/12

(54) **VORGEFERTIGTES SCHICHTHOLZELEMENT**
PRE-FABRICATED LAMINATED WOOD ELEMENT
ELEMENT DE BOIS STRATIFIE PREFABRIQUE

(30) Priorität: 26.04.2001 AT 6782001
(43) Veröffentlichungstag der Anmeldung: 21.01.2004
(73) Patentinhaber: Thoma, Erwin, 5600 St. Johann/Pongau (AT)
(72) Erfinder: Thoma, Erwin, 5600 St. Johann/Pongau (AT)
(74) Vertreter: Babeluk, Michael, Dipl.-Ing.
(86) Internationale Anmeldenummer: PCT/AT2002/000128
(87) Internationale Veröffentlichungsnummer: WO 2002/088483

(56) Entgegenhaltungen:
- WO-A-00/03850
- WO-A-95/32082

## Beschreibung

Die Erfindung betrifft ein vorgefertigtes Schichtholzelement gemäß dem Oberbegriff von Patentanspruch 1.

Es ist bekannt, Holzelemente aus mehreren Lagen von Brettern zusammenzusetzen. Dabei können einzelne der Bretter eine Profilierung aufweisen, um das Gewicht zu verringern, Hohlräume für Einbauten zu schaffen oder um die Wärmedämmung zu verbessern. Solche Verbundmaterialien werden üblicherweise geleimt, was einerseits zu einer Verschlechterung der Wärmedämmeigenschaften führt, wenn der Leim in die Nuten der Profilierung eindringt oder diese gar ausfüllt. Außerdem machen solche Verbundmaterialien Probleme beim Recycling.

Aus der WO 00/03850 A des Patentanmelders ist ein vorgefertigtes Schichtholzelement bekannt, das aus mehreren Lagen von Hölzern besteht, die durch Dübel untereinander verbunden sind. Der Vorteil eines solchen Schichtholzelements liegt darin, dass dadurch Wände hergestellt werden können, die ausschließlich aus einem biologisch hergestellten Material ohne jegliche chemische Bindemittel, Nägel oder dergleichen aufgebaut sind. Diese Wände zeichnen sich durch günstige statische Eigenschaften und ein gute Wärmedämmung aus. Weiters weisen solche Schichtholzelemente eine sehr hohe Brandbeständigkeit und eine hervorragende Abschirmung hochfrequenter elektrischer Felder auf.

In der WO95/32082 wird ein Holzbauelement mit mindestens zwei Holzlagen offenbart, wobei mindestens eine Holzlage mit einer Rillierung versehen ist. Die einzelnen Holzlagen sind durch Leimen aneinander befestigt.

Weiters ist aus der DE 297 21 848 U eine Holzwand bekannt, die aus mehreren Lagen von Brettern zusammengesetzt ist, die jedoch miteinander durch Nagelung verbunden sind. Um die Herstellungskosten zu verringern sind die Bretter im Inneren sägerau ausgebildet.

Aufgabe der vorliegenden Erfindung ist es, ein Wandelement zu schaffen, das vollständig aus biologischem Material aufgebaut ist und das eine weitere Verbesserung der Wärmedämmung ermöglicht.

Erfindungsgemäß wird diese Aufgabe durch die Ausbildung gemäß Patentanspruch 1 gelöst..

Es hat sich herausgestellt, dass durch den erfindungsgemäßen Aufbau ohne Beeinträchtigung der Festigkeit eine zusätzliche Verbesserung der Wärmeisolationseigenschaften erreicht werden kann. Es werden im Inneren des Schichtholzelements Luftkammern geschaffen, die den Wärmedurchgangswiderstand vergrößern, d.h. die Wärmeleitfähigkeit verringern. Ein zusätzlicher Vorteil bei der erfindungsgemäßen Ausbildung besteht darin, dass durch die Dübel relativ hohe Anpresskräfte zwischen den einzelnen Lagen erzeugt und dauerhaft gehalten werden können, so dass die Festigkeit des Schichtholzelements durch die geringeren Auflageflächen zwischen den einzelnen Hölzern, die durch die Profilierung hervorgerufen wird, nicht beeinträchtigt wird.

Erst durch die Verwendung von Dübeln anstelle anderer Verbindungsmittel kann die Profilierung ausreichend klein ausgeführt werden, so dass sich keine Konvektionsströmungen im Inneren ausbilden können, die nachteilig für den Isolationswert des Schichtholzelements sein würden. Dies ist deshalb möglich, da nicht befürchtet werden muss, dass ein Klebemedium die Nuten verschließt.

Durch die zusätzliche Bearbeitung der einzelnen Hölzer durch Hobeln kann zusätzlich der Vorteil erzielt werden, dass die maximale positive Toleranz im Dickenbereich genau eingegrenzt werden kann. Bei Verwendung von Hölzern, die nach dem Sägen nicht nachbearbeitet sind, kann nämlich der Fall eintreten, dass an einzelnen Stellen des Wandelements mehrere Hölzer mit positiver Toleranzabweichung übereinanderliegen, wodurch örtlich eine unzulässige Gesamtdicke resultiert.

Die Wärmeleitfähigkeit eines Schichtholzelements kann von λ = 0,15 W/mK bis 0,11 W/mK für ein typisches Schichtholzelement herkömmlicher Bauart auf λ = 0,09 W/mK bis 0,08 W/mK für das erfindungsgemäße Schichtholzelement verbessert werden. Diese Verbesserung ist nicht nur für die Energieeinsparung wesentlich, sondern verbessert auch die Brandschutzeigenschaften. Schon mit bekannten Schichtholzelementen kann eine Feuerwiderstandsklasse von F150 bis F180 erzielt werden. Durch die erfindungsgemäße Ausbildung kann zusätzlich zu diesen hervorragenden Werten eine sehr geringe Wärmeübertragung erreicht werden, was für die Hemmung der Brandausbreitung wichtig ist.

Eine besonders günstige Ausführung der Erfindung ist dadurch gegeben, dass die Profilierung als Anordnung von nebeneinander liegenden Nuten ausgebildet ist, die sich in Längsrichtung erstrecken. Die Nuten werden beispielsweise durch Hobeln der einzelnen Hölzer mit entsprechend profilierten Hobelmessern erzeugt. Alternativ dazu kann jedoch die Profilierung auch durch Querfräsen hergestellt werden, was jedoch im Allgemeinen aufwändiger ist. In bestimmten Anwendungen ist es vorteilhaft, wenn die Stirnflächen des Schichtholzelements geschlossen ausgebildet sind. Dies wird erreicht, wenn der Randbereich des Schichtholzelements frei von Nuten ist, das heißt, dass die Nuten nicht bis zum Rand durchgehen, sondern vor dem Rand auslaufen.

Eine besonders gute Wärmeisolation kann dadurch erreicht werden, dass zumindest zwei benachbarte Lagen von Hölzern vorgesehen sind, deren aneinanderliegende Oberflächen Nuten aufweisen, die in einem Winkel zueinander angeordnet sind. Auf diese Weise wird ein rasterartiges System von Hohlräumen geschaffen, wobei die einzelnen Hölzer nur an den Kreuzungspunkten der Stege zwischen den Nuten aufliegen. Besonders günstig ist es in diesem Zusammenhang, wenn zwischen den Nuten Stege vorgesehen sind, deren Breite kleiner ist als die der Nuten, wobei die Breite der Stege vorzugsweise zwischen 20% und 80% der Breite der Nuten beträgt. Auf diese Weise werden die Kontaktflächen zwischen den Hölzern minimiert.

Kabelkanäle oder Leitungen können in bevorzugter Weise schon beim Aufbau des Wandelements berücksichtigt werden, wenn zumindest eine Lage eine nutartige Ausnehmung aufweist, wobei die Ausnehmung vorzugsweise durch Fräsen oder Freistellen von benachbarten Hölzern gebildet ist. Auf diese Weise können die Installationsarbeiten nach Fertigstellung eines Gebäudes vereinfacht werden.

Eine besonders günstige Verbindung kann dadurch erreicht werden, dass die Bindung zwischen den Dübeln und den Hötzern im Wesentlichen durch den Kraftschluss infolge Volumenvergrößerung durch Feuchtigkeitsausgleich zwischen den Hölzern der Lagen und den Dübeln erfolgt.

Im Sinne der Baubiologie und der Recyclierbarkeit ist es besonders wünschenswert, wenn das Schichtholzelement einstofflich aufgebaut ist und nur aus Holz besteht. Auf diese Weise können störende Einflüsse anderer Werkstoffe ausgeschlossen werden.

Besonders vorteilhafte statische Eigenschaften können erreicht werden, wenn das Schichtholzelement mindestens zwei zueinander senkrechte Lagen und mindestens eine zu diesen in einem spitzen Winkel angeordnete Lage aufweist. Bei einem solchen Schichtholzelement nehmen die im eingebauten Zustand senkrechten Lagen den Großteil der statischen Lasten auf, die auf das Wandelement einwirken. Die waagrechten Hölzer dienen hauptsächlich zur Verbindung der senkrechten Hölzer, und mindestens eine schräg angeordnete Lage dient zur Vermeidung einer möglichen parallelogrammartigen Verformung innerhalb der Wandebene.

In der Folge wird die vorliegende Erfindung anhand der in den Figuren dargestellten Ausführungsbeispiele näher erläutert. Es zeigen:
- Fig. 1: einen Teil eines erfindungsgemäßen Wandelements und
- Fig. 2 und 3: teilweise Schnitte durch Hölzer, aus denen ein solches Wandelement aufgebaut ist.

Das Schichtelement 1 der Fig. 1 besteht aus sechs Lagen 2a, 2b, 2c, 2d, 2e und 2f von Hölzern 3a, 3b, 3c, 3d, 3e und 3f. Die Lagen 2a, 2c und 2e sind dabei im Verwendungszustand so angeordnet, dass die Längsachse der Hölzer 3a, 3c und 3e waagrecht sind, während die Lagen 2b und 2f senkrecht angeordnet sind. Die Lage 2d besitzt diagonal orientierte Hölzer 3d. Die einzelnen Lagen 2a, 2b, 2d, 2e und 2f werden durch Dübel 4 zusammengehalten, so wie dies in der WO 00/03850 A beschrieben ist. Die Hölzer 3b, 3c, 3d, 3e und 3f sind durch Nuten 5, die in Längsrichtung verlaufen, profiliert, wobei die Hölzer 3a und 3f auf der nach außen weisenden Fläche glatt ausgebildet sind.

Zwischen einzelnen Hölzern 3b der Lage 2b sind Ausnehmungen 6 vorgesehen, die zur Aufnahme von Kabeln oder Leitungen dienen.

Aus der Fig. 2 und 3 sind zwei mögliche Ausführungsvarianten, die hier allgemein mit 3 bezeichnet sind, dargestellt. Die Nuten 5 bei der Ausführungsvariante von Fig. 2 sind im Wesentlichen trapezförmig ausgebildet und weisen ein Tiefe t von 3 mm und eine Breite c von 3 mm auf. Die Breite b der Stege 7 zwischen den Nuten 5 beträgt 2 mm. Die Tiefe t kann dabei je nach Anwendung zwischen 0,5 und 8 mm oder mehr variieren, die Breiten b und c können bis zu 40 mm, in Sonderfällen bis zu 100 mm betragen.

Die Ausführungsvariante der Fig. 3 entspricht im Wesentlichen der von Fig. 2, wobei jedoch die Nuten 5 wellenförmig ausgebildet sind.

Die vorliegende Erfindung ermöglicht es, den Wärmedurchgangswiderstand eines Wandelements bei praktisch gleichbleibender Festigkeit wesentlich zu erhöhen.

## Patentansprüche

1. Vorgefertigtes Schichtholzelement (1) mit mindestens drei miteinander verbundenen Lagen (2a, 2b, 2c, 2d, 2e, 2f) von unmittelbar nebeneinander angeordneten brett- oder pfostenartigen Hölzern (3a, 3b, 3c, 3d, 3e, 3f), wobei die Hölzer (3a, 3b, 3c, 3d, 3e, 3f) von zumindest zwei benachbarten Lagen (2a, 2b, 2c, 2d, 2e, 2f) unterschiedliche Richtungen aufweisen, wobei die Verbindung der Hölzer (3a, 3b, 3c, 3d, 3e, 3f) durch Dübel (4) erfolgt, welche die Lagen (2a, 2b, 2c, 2d, 2e, 2f) von Hölzern (3a, 3b, 3c, 3d, 3e, 3f) durchsetzen, **dadurch gekennzeichnet, dass** die Hölzer (3a, 3b, 3c, 3d, 3e, 3f) an den im Inneren des Schichtholzelements befindlichen Oberflächen zumindest teilweise eine Profilierung aufweisen, wobei die Profilierung ausreichend klein ausgeführt wird, so dass sich keine Konvektionsströmungen im Inneren ausbilden können.

2. Schichtholzelement (1) nach Anspruch 1, **dadurch gekennzeichnet, dass** die Profilierung als Anordnung von nebeneinander liegenden Nuten (5) ausgebildet ist, die sich in Längsrichtung erstrecken.

3. Schichtholzelement (1) nach einen der Ansprüche 1 oder 2, **dadurch gekennzeichnet, dass** zumindest zwei benachbarte Lagen (2a, 2b, 2c, 2d, 2e, 2f) von Hölzern (3a, 3b, 3c, 3d, 3e, 3f) vorgesehen sind, deren aneinanderliegende Oberflächen Nuten aufweisen, die in einem Winkel zueinander angeordnet sind.

4. Schichtholzelement (1) nach einem der Ansprüche 2 oder 3, **dadurch gekennzeichnet, dass** zwischen den Nuten (5) Stege (7) vorgesehen sind, deren Breite (b) kleiner ist als die der Nuten (5), wobei die Breite (b) der Stege (7) vorzugsweise zwischen 20% und 80% der Breite (c) der Nuten (5) beträgt.

5. Schichtholzelement (1) nach einem der Ansprüche 2 bis 4, **dadurch gekennzeichnet, dass** der Randbereich des Schichtholzelements frei von Nuten (5) ist.

6. Schichtholzelement (1) nach einem der Ansprüche 1 bis 4, **dadurch gekennzeichnet, dass** zumindest zwei benachbarte Lagen (2b, 2c, 2d, 2e, 2f) von Hölzern (3b, 3c, 3d, 3e, 3f) vorgesehen sind, deren Längsachsen in einem Winkel zueinander angeordnet sind und deren aneinanderliegende Oberflächen beide profiliert sind.

7. Schichtholzelement (1) nach einem der Ansprüche 1 bis 5, **dadurch gekennzeichnet, dass** zumindest eine Lage eine nutartige Ausnehmung (6) aufweist, wobei die Ausnehmung (6) vorzugsweise durch Fräsen oder Freistellen von benachbarten Hölzern gebildet ist.

8. Schichtholzelement (1) nach einem der Ansprüche 1 bis 6, **dadurch gekennzeichnet, dass** die Dübel (4) rasterartig angeordnet sind.

9. Schichtholzelement (1) nach einem der Ansprüche 1 bis 7, **dadurch gekennzeichnet, dass** die Bindung zwischen den Dübeln (4) und den Hölzern (3a, 3b, 3c, 3d, 3e, 3f) im Wesentlichen durch den Kraftschluss infolge Volumenvergrößerung durch Feuchtigkeitsausgleich zwischen den Hölzern (3a, 3b, 3c, 3d, 3e, 3f) der Lagen (2a, 2b, 2c, 2d, 2e, 2f) und den Dübeln (4) erfolgt.

10. Schichtholzelement (1) nach einem der Ansprüche 1 bis 8, **dadurch gekennzeichnet, dass** das Schichtholzelement (1) einstofflich aufgebaut ist und nur aus Holz besteht.

11. Schichtholzelement (1) nach einem der Ansprüche 1 bis 9, **dadurch gekennzeichnet, dass** das Schichtholzelement (1) mindestens zwei zueinander senkrechte Lagen (2a, 2b, 2c, 2d, 2e, 2f) und mindestens eine zu diesen in einem spitzen Winkel angeordnete Lage (2d) aufweist.

## Claims

1. A prefabricated laminated wood element (1) comprising at least three mutually connected layers (2a, 2b, 2c, 2d, 2e, 2f) of plank- or stanchion-type wood elements (3a, 3b, 3c, 3d, 3e, 3f) which are arranged directly adjacent to each other, with the wood elements (3a, 3b, 3c, 3d, 3e, 3f) of at least two adjacent layers (2a, 2b, 2c, 2d, 2e, 2f) having different directions, with the connection of the wood elements (3a, 3b, 3c, 3d, 3e, 3f) occurring by dowels (4) which penetrate the layers (2a, 2b, 2c, 2d, 2e, 2f) of wood elements (3a, 3b, 3c, 3d, 3e, 3f), **characterized in that** the wood elements (3a, 3b, 3c, 3d, 3e, 3f) have a profiling at least partially on the surfaces situated in the interior of the laminated wood element, with the profiling being configured in a sufficiently small way so that no convection flows can be formed in the interior.

2. A laminated wood element (1) according to claim 1, **characterized in that** the profiling is configured as an arrangement of adjacently situated grooves (5) extending in the longitudinal direction.

3. A laminated wood element (1) according to one of the claims 1 or 2, **characterized in that** at least two adjacent layers (2a, 2b, 2c, 2d, 2e, 2f) of wood elements (3a, 3b, 3c, 3d, 3e, 3f) are provide whose contacting surfaces comprise grooves which are arranged at an angle with respect to each other.

4. A laminated wood element (1) according to one of the claims 2 or 3, **characterized in that** webs (7) are provided between the grooves (5) whose width (b) is smaller than that of the grooves (5), with the width (b) of the webs (7) preferably being between 20% and 80% of the width (c) of the grooves (5).

5. A laminated wood element (1) according to one of the claims 2 to 4, **characterized in that** the edge region of the laminated wood element is free from grooves (5).

6. A laminated wood element (1) according to one of the claims 1 to 4, **characterized in that** at least two adjacent layers (2a, 2b, 2c, 2d, 2e, 2f) of wood elements (3a, 3b, 3c, 3d, 3e, 3f) are provided whose longitudinal axes are arranged at an angle with respect to each other and whose contacting surfaces are both profiled.

7. A laminated wood element (1) according to one of the claims 1 to 5, **characterized in that** at least one layer comprises a groove-like recess (6), with the recess (6) being preferably formed by cutting or excavating adjacent wood elements.

8. A laminated wood element (1) according to one of the claims 1 to 6, **characterized in that** the dowels (4) are arranged in a raster-like manner.

9. A laminated wood element (1) according to one of the claims 1 to 7, **characterized in that** the connection between the dowels (4) and the wood elements (3a, 3b, 3c, 3d, 3e, 3f) occurs substantially by frictional connection due to increase in volume by humidity exchange between the wood elements (3a, 3b, 3c, 3d, 3e, 3f) of the layers (2a, 2b, 2c, 2d, 2e, 2f) and the dowels (4).

10. A laminated wood element (1) according to one of the claims 1 to 8, **characterized in that** the laminated wood element (1) is made of one single material and only consists of wood.

11. A laminated wood element (1) according to one of the claims 1 to 9, **characterized in that** the laminated wood element (1) comprises at least two layers (2a, 2b, 2c, 2d, 2e, 2f) which are mutually perpendicular and at least one layer (2d) which is arranged relative to the same at an acute angle.

## Revendications

1. Elément en bois contreplaqué (1) préfabriqué, comprenant au moins trois couches (2a, 2b, 2c, 2d, 2e, 2f) reliées ensemble, de bois du genre planches ou poteaux (3a, 3b, 3c, 3d, 3e, 3f) disposés les uns à côté des autres, sachant que les bois (3a, 3b, 3c, 3d, 3e, 3f) d'au moins deux couches (2a, 2b, 2c, 2d, 2e, 2f) voisines présentent des directions différentes, la liaison des bois (3a, 3b, 3c, 3d, 3e, 3f) s'effectuant au moyen de chevilles (4) qui traversent les couches (2a, 2b, 2c, 2d, 2e, 2f) des bois (3a, 3b, 3c, 3d, 3e, 3f), **caractérisé en ce que** les bois (3a, 3b, 3c, 3d, 3e, 3f) présentent, sur les surfaces se trouvant à l'intérieur de l'élément en bois contreplaqué, au moins partiellement à un profilage, le profilage étant suffisamment petit, de manière qu'aucun écoulement par convexion ne puisse se former à l'intérieur.

2. Elément en bois contreplaqué (1) selon la revendication 1, **caractérisé en ce que** le profilage est réalisé sous la forme d'agencement de rainures (5), situées les unes à côté des autres et s'étendant en direction longitudinale.

3. Elément en bois contreplaqué (1) selon l'une des revendications 1 ou 2, **caractérisé en ce qu'**au moins deux couches (2a, 2b, 2c, 2d, 2e, 2f) voisines de bois (3a, 3b, 3c, 3d, 3e, 3f) sont prévus, dont les surfaces, plaquées les unes sur les autres, présentent des rainures, disposées sous un certain angle les unes par rapport aux autres.

4. Elément en bois contreplaqué (1) selon l'une des revendications 2 ou 3, **caractérisé en ce que**, entre les rainures (5), sont prévues des nervures (7), dont la largeur (b) est inférieure à celle des rainures (5), sachant que la largeur (b) des nervures (7), de préférence, est comprise entre 20 % et 80 % de la largeur (c) des rainures (5).

5. Elément en bois contreplaqué (1) selon l'une des revendications 2 à 4, **caractérisé en ce que** la zone de bordure de l'élément en bois contreplaqué est exempte de rainures (5).

6. Elément en bois contreplaqué (1) selon l'une des revendications 1 à 4, **caractérisé en ce qu'**au moins deux couches (2b, 2c, 2d, 2e, 2f) voisines de bois (3b, 3c, 3d, 3e, 3f) sont prévues, dont les axes longitudinaux sont disposés sous un certain angle les uns par rapport aux autres et dont les surfaces, plaquées les unes contre les autres, sont toutes deux profilées.

7. Elément en bois contreplaqué (1) selon l'une des revendications 1 à 5, **caractérisé en ce qu'**au moins une couche présente un évidement (6) du genre d'une rainure, l'évidement (6), de préférence, étant formé par fraisage ou dégagement de bois voisin.

8. Elément en bois contreplaqué (1) selon l'une des revendications 1 à 6, **caractérisé en ce que** les chevilles (4) sont disposées à la façon d'une trame.

9. Elément en bois contreplaqué (1) selon l'une des revendications 1 à 7, **caractérisé en ce que** la liaison entre les chevilles (4) et les bois (3a, 3b, 3c, 3d, 3e, 3f) est effectuée essentiellement par une liaison à interaction de force, provenant d'une augmentation de volume issue de l'équilibrage de l'humidité entre les bois (3a, 3b, 3c, 3d, 3e, 3f) des couches (2a, 2b, 2c, 2d, 2e, 2f) et les chevilles (4).

10. Elément en bois contreplaqué (1) selon l'une des revendications 1 à 8, **caractérisé en ce que** l'élément en bois contreplaqué (1) est construit à partir d'un seul et même matériau et n'est composé que de bois.

11. Elément en bois contreplaqué (1) selon l'une des revendications 1 à 9, **caractérisé en ce que** l'élément en bois contreplaqué (1) présente au moins deux couches (2a, 2b, 2c, 2d, 2e, 2f) perpendiculaires l'une à l'autre et au moins une couche (2d), disposée sous un angle aigu par rapport à celles-ci.
